# EUROPÄISCHE PATENTANMELDUNG

(11) **EP 4 527 609 A1**
(43) Veröffentlichungstag der Anmeldung: **26.03.2025**
(21) Anmeldenummer: 24199601.6
(22) Anmeldetag: 10.09.2024
(51) Int. Cl.: B31B 50/59, B31B 50/74, B31F 1/00, B31F 1/36, B31B 50/64, B31B 70/64, B31F 5/00, B31B 100/00, B31B 120/00

(54) **VERFAHREN UND VORRICHTUNG ZUM FÜGEN ODER UMFORMEN EINES FASERBASIERTEN PACKMATERIALS SOWIE VERPACKUNGSMASCHINE ZUR HERSTELLUNG EINER VERPACKUNG**

(30) Priorität: 19.09.2023 DE 102023125343
(71) Anmelder: Syntegon Technology GmbH, 71332 Waiblingen (DE)
(72) Erfinder: Klauser, Matthias, 71254 Ditzingen (DE); Eisenschmid, Ralph, 71672 Marbach (DE)
(74) Vertreter: Kreuels, Justus

(57) **Zusammenfassung**

Verfahren zum Fügen oder Umformen eines faserbasierten Packmaterials (1), aufweisend zumindest die folgenden Schritte:
a) Bereitstellen eines Flüssigkeitsstrahldruckers (2);
b) Befeuchten zumindest eines Befeuchtungsbereichs (3, 4) des faserbasierten Packmaterials (1) mithilfe des Flüssigkeitsstrahldruckers (2); und
c) Fügen oder Umformen des faserbasierten Packmaterials (1) in dem zumindest einen Befeuchtungsbereich (3, 4).

Zudem wird eine Vorrichtung (5) zum Fügen oder Umformen eines faserbasierten Packmaterials (1) zur Durchführung des Verfahrens sowie eine Verpackungsmaschine (6) zur Herstellung einer Verpackung mit einer solchen Vorrichtung (5) vorgeschlagen.

## Beschreibung

Die vorliegende Erfindung betrifft ein Verfahren und eine Vorrichtung zum Fügen oder Umformen eines faserbasierten Packmaterials sowie eine Verpackungsmaschine zur Herstellung einer Verpackung. Mit der Verpackungsmaschine ist insbesondere eine Verpackung für ein Packgut herstellbar. Das Verfahren und die Vorrichtung sind insbesondere bei der Herstellung der Verpackung verwendbar.

Bei dem Packgut kann es sich beispielsweise um Pharmazeutika, zum Beispiel in Form zumindest einer Tablette, handeln. Das Packgut kann insbesondere einzeln aus der Verpackung entnehmbar sein. Dabei kann es vorteilhaft sein, wenn weitere Portionen des Packguts in der Verpackung verbleiben und durch die Verpackung auch nach der Entnahme einzelner Portionen des Packguts weiterhin durch die Verpackung geschützt sind. Solche Verpackungen werden regelmäßig auch als "Blister" oder "Blisterverpackung" bezeichnet. Weiterhin kann es sich bei der Verpackung um eine sogenannte Clamshell-Verpackung handeln.

Bekannte Verpackungen können beispielsweise eine Kunststoffstruktur aufweisen, deren Aufnahmekavitäten für das Packgut durch Umformen ausgebildet sind. Die Aufnahmekavitäten können durch eine Siegelstation mit einer, beispielsweise metallischen Folie verschlossen werden, durch die das Packgut zur Entnahme aus den Aufnahmekavitäten hindurchdrückbar ist. Alternativ können Verpackungen zumindest teilweise auch aus einem faserbasierten Packmaterial, wie zum Beispiel Papier oder Pappe, gebildet werden, um beispielsweise ein Recyceln der Verpackung zu erleichtern.

Nachteilig an dem faserbasierten Packmaterial ist jedoch dessen geringere Umformbarkeit, insbesondere beim Tiefziehen der Aufnahmekavitäten. Beispielsweise kann es beim Umformen des faserbasierten Packmaterials bzw. beim Tiefziehen der Aufnahmekavitäten zur Faltenbildung kommen. Beim Siegeln der Aufnahmekavitäten können die Falten in einem Siegelbereich bzw. Verbindungsbereich des faserbasierten Packmaterials Kanäle bilden, die einen Gasaustausch zwischen den Aufnahmekavitäten und einer Umgebungsatmosphäre der Verpackung ermöglichen. Eine gasdichte Verpackung von Packgütern, wie zum Beispiel Pharmazeutika und/oder Lebensmitteln, ist jedoch häufig erforderlich.

Zum Umformen und/oder zum klebstofflosen Fügen des faserbasierten Packmaterials muss das faserbasierte Packmaterial häufig mit Wasser befeuchtet werden. Das Befeuchten erfolgt durch Walzen, Besprühen, Tauchbäder oder eine Tamponiertechnik. Durch diese Verfahren können jedoch weder Teilbereiche des faserbasierten Packmaterials selektiv und präzise befeuchtet werden, noch ist eine hochpräzise oberflächenspezifische Wassermenge beim Befeuchten dosierbar.

Hiervon ausgehend ist es Aufgabe der vorliegenden Erfindung, die mit Bezug auf den Stand der Technik geschilderten Probleme wenigstens teilweise zu lösen und insbesondere ein Verfahren zum Fügen oder Umformen eines faserbasierten Packmaterials anzugeben, mit dem Teilbereiche des faserbasierten Packmaterials selektiv und präzise befeuchtet werden können. Zudem soll eine Vorrichtung zum Fügen oder Umformen eines faserbasierten Packmaterials angegeben werden, mit der Teilbereiche des faserbasierten Packmaterials selektiv und präzise befeuchtbar sind. Darüber hinaus soll eine Verpackungsmaschine zur Herstellung einer Verpackung angegeben werden, mit dessen Vorrichtung Teilbereiche des faserbasierten Packmaterials selektiv und präzise befeuchtbar sind.

Diese Aufgaben werden gelöst mit einem Verfahren, einer Vorrichtung und einer Verpackungsmaschine gemäß den Merkmalen der unabhängigen Ansprüche. Weitere vorteilhafte Ausgestaltungen sind in den abhängig formulierten Ansprüchen sowie in der Beschreibung und insbesondere auch in der Figurenbeschreibung angegeben. Es ist darauf hinzuweisen, dass der Fachmann einzelne Merkmale in technologisch, sinnvoller Weise miteinander kombinieren kann und damit zu weiteren Ausgestaltungen der Erfindung gelangt.

Hierzu trägt ein Verfahren zum Fügen oder Umformen eines faserbasierten Packmaterials bei, das zumindest die folgenden Schritte aufweist:
a) Bereitstellen eines Flüssigkeitsstrahldruckers;
b) Befeuchten zumindest eines Befeuchtungsbereichs des faserbasierten Packmaterials mithilfe des Flüssigkeitsstrahldruckers; und
c) Fügen oder Umformen des faserbasierten Packmaterials in dem zumindest einen Befeuchtungsbereich.

Das Verfahren zum Fügen und/oder Umformen des faserbasierten Packmaterials, bei dem es sich beispielsweise um Papier oder Karton handeln kann, kann beispielsweise der Herstellung einer Verpackung und/oder eines Gefäßes dienen bzw. bei der Herstellung der Verpackung und/oder des Gefäßes eingesetzt werden. Bei dem faserbasierten Packmaterial handelt es sich um einen flächigen Werkstoff, der im Wesentlichen aus Fasern (insbesondere Fasern aus pflanzlicher Herkunft) besteht. Insbesondere handelt es sich um einen Werkstoff aus Zellulosefasern. Ein solcher Werkstoff wird bevorzugt durch Entwässerung einer Fasersuspension gebildet. Ein "Karton" weist gegenüber einem Papier insbesondere eine erhöhte mechanische Festigkeit auf. Bevorzugt hat der Karton ein Mindestgewicht pro Quadratmeter Kartonfläche von 130 g/m² [Gramm/Quadratmeter]. Materialien mit einem geringeren Gewicht pro Fläche werden häufig als Papier bezeichnet. Ein Karton kann auch ein Verbundwerkstoff aus mehreren Schichten Papier mit einem Gewicht pro Fläche unterhalb von 130 g/m² [Gramm/Quadratmeter] sein. Gegebenenfalls kann ein solcher Verbundwerkstoff auch Luft enthalten und beispielsweise mit einer gewellten Papierschicht ausgeführt sein. Ein solcher flächiger Werkstoff kann auch aus einem Faserverbund gebildet sein oder einen Faserverbund umfassen, welcher nicht kompakt ist, sondern offene oder geschlossene Poren aus Luft umschließt. Faserbasierte Packmaterialien haben gegenüber Verpackungen aus Kunststoffmaterialien regelmäßig Vorteile hinsichtlich der Umweltverträglichkeit und der Möglichkeiten des Recyclings. Die Verpackung kann beispielsweise nach Art eines Blisters, einer Blisterverpackung, einer Mehrfachkavitätenverpackung, einer Clamshell-Verpackung und/oder einem Schlauchbeutel ausgebildet sein. Bei dem Gefäß kann es sich beispielsweise um eine Schale, eine Papierschale, eine Pappschale, einen Becher, einen Papierbecher oder einen Pappbecher handeln. Bei dem Packgut kann es sich beispielsweise um ein Pharmazeutikum oder ein Lebensmittel handeln. Das Packgut kann, beispielsweise in Form einer Tablette und/oder zumindest einer Kapsel, portioniert sein. Weiterhin kann das Packgut fest, zumindest teilweise flüssig und/oder pastös sein.

In einem Schritt a) wird ein Flüssigkeitsstrahldrucker bereitgestellt. Bei dem Flüssigkeitsstrahldrucker kann es sich um einen Tintenstrahldrucker, insbesondere um einen Matrix-Tintenstrahldrucker oder einen Linien-Tintenstrahldrucker, handeln. Der Flüssigkeitsstrahldrucker ist ein Drucker, der eine Flüssigkeit verwendet, um Text, Grafiken, Strukturen, Muster und/oder Bilder auf Papier oder andere Druckmedien zu drucken. Die Funktionsweise des Flüssigkeitsstrahldruckers basiert auf dem Prinzip des Flüssigkeitsstrahls, der aus zumindest einer Düse oder einer Matrix von Düsen auf das Druckmedium gespritzt wird. Der Flüssigkeitsstrahldrucker kann zumindest eine Flüssigkeitsquelle für die Flüssigkeit, beispielsweise nach Art einer Flüssigkeitspatrone oder eines Flüssigkeitstanks, aufweisen. Der Flüssigkeitsstrahldrucker kann einen Druckkopf aufweisen, an dem die zumindest eine Düse oder die Matrix von Düsen ausgebildet sein können. Der Druckkopf kann belegbar sein. Der Flüssigkeitsstrahldrucker kann eine Steuerungselektronik zum Steuern eines Druckprozesses aufweisen. Durch die Steuerungselektronik sind insbesondere Druckaufträge von einem Computer oder anderen Quellen interpretierbar und/oder der Druckkopf steuerbar, um die Flüssigkeit entsprechend zu verteilen. Der Flüssigkeitsstrahldrucker kann einen, insbesondere automatischen, Zufuhrmechanismus für das faserbasierte Packmaterial aufweisen. Das faserbasierte Packmaterial kann dem Flüssigkeitsstrahldrucker beispielsweise von einer Rolle (zum Beispiel als Endlosmaterial) oder als Zuschnitt zugeführt werden. Das faserbasierte Packmaterial kann flach und/oder eben ausgebildet sein. Beispielsweise kann das faserbasierte Packmaterial eine Materialstärke bzw. Dicke von 0,1 mm bis 2 mm aufweisen. Das faserbasierte Packmaterial kann eine Beschichtung und/oder eine Barriereschicht aus zumindest einem weiteren Material aufweisen. Während des Druckprozesses kann sich der Druckkopf über das faserbasierte Packmaterial bewegen und/oder die zumindest eine Düse bzw. die Matrix von Düsen Flüssigkeitstropfen auf das faserbasierte Packmaterial abgeben bzw. spritzen. Bei der Flüssigkeit handelt es sich insbesondere um eine farblose Flüssigkeit.

In einem Schritt b) wird zumindest ein Befeuchtungsbereich des faserbasierten Packmaterials mithilfe des Flüssigkeitsstrahldruckers befeuchtet. Dies kann insbesondere bedeuten, dass durch den Flüssigkeitsstrahldrucker Flüssigkeit auf den zumindest einen Befeuchtungsbereich des faserbasierten Packmaterials aufgetragen wird, sodass der zumindest eine Befeuchtungsbereich des faserbasierten Packmaterials befeuchtet ist. Beim Befeuchten wird die Flüssigkeit insbesondere im zumindest einen Befeuchtungsbereich von dem faserbasierten Packmaterial aufgenommen. Das Befeuchten kann zu einer Durchfeuchtung des faserbasierten Packmaterials in dem zumindest einen Befeuchtungsbereich führen. Dies kann insbesondere bedeuten, dass das faserbasierte Packmaterial in dem zumindest einen Befeuchtungsbereich auch auf einer Seite befeuchtet ist, die der Seite gegenüberliegt, auf der die Flüssigkeit aufgetragen wurde. Durch das Befeuchten wird insbesondere eine Steifigkeit des faserbasierten Packmaterials in dem zumindest einen Befeuchtungsbereich reduziert und/oder ein Fließverhalten des faserbasierten Packmaterials in dem zumindest einen Befeuchtungsbereich verändert bzw. erhöht.

Eine Form und/oder ein Muster des zumindest einen Befeuchtungsbereichs kann dem Flüssigkeitsstrahldrucker beispielsweise über einen Druckertreiber des Flüssigkeitsstrahldruckers übergeben werden. Der zumindest eine Befeuchtungsbereich kann zumindest teilweise flächig, linienförmig und/oder ringförmig ausgebildet sein. Der zumindest eine Befeuchtungsbereich kann in einem Bereich des faserbasierten Packmaterials ausgebildet sein, in dem das faserbasierte Packmaterial in einem Schritt c) gefügt und/oder umgeformt werden soll. Der zumindest eine Befeuchtungsbereich kann sich über einen Teilbereich des faserbasierten Packmaterials oder das gesamte faserbasierte Packmaterial erstrecken. Eine in dem zumindest einen Befeuchtungsbereich abzugebende Flüssigkeitsmenge kann dem Flüssigkeitsstrahldrucker beispielsweise über den Druckertreiber des Flüssigkeitsstrahldruckers übergeben werden.

Im Schritt c) wird das faserbasierte Packmaterial in dem zumindest einen Befeuchtungsbereich gefügt und/oder umgeformt. Das Verfügen und/oder Umformen erfolgt in einem befeuchteten Zustand des faserbasierten Packmaterials, d. h. insbesondere bevor das faserbasierte Packmaterial nach Schritt b) (vollständig) getrocknet ist. Beim Fügen kann es sich um klebstoffloses Fügen oder Siegeln bzw. Papiersiegeln handeln. In der Verpackungstechnik bezieht sich der Begriff "Siegeln" auf einen Prozess, bei dem Verpackungen hergestellt oder versiegelt werden, um ein Packgut zu schützen, zu konservieren und/oder zu präsentieren. Durch das Fügen bzw. das Siegeln ist insbesondere zumindest eine Aufnahmekavität in einem Verpackungselement der Verpackung, die zur Aufnahme des Packguts dient, siegelbar bzw. verschließbar. Das Siegeln bzw. das Verschließen der Aufnahmekavität erfolgt insbesondere gasdicht und/oder flüssigkeitsdicht. Das Fügen kann beispielsweise in einer Siegelstation bzw. in einer Siegelstation einer Verpackungsmaschine erfolgen. Durch das Fügen kann eine, insbesondere geschlossene und/oder ringförmige, Fügenaht erzeugt werden, die sich beispielsweise entlang des zumindest einen Befeuchtungsbereichs erstreckt, um zum Beispiel einen Schlauchbeutel herzustellen. Die Fügenaht kann beispielsweise in einer Fügestation der Verpackungsmaschine erzeugt werden.

Durch das Umformen des faserbasierten Packmaterials kann beispielsweise ein schalenförmiges oder becherförmiges Verpackungselement der Verpackung oder eine schalenförmige oder becherförmige Verpackung erzeugt werden. Durch das Umformen des faserbasierten Packmaterials kann beispielsweise zumindest eine Formung in dem faserbasierten Packmaterial erzeugt werden. Die zumindest eine Formung kann insbesondere durch eine Umformstation bzw. eine Umformstation der Verpackungsmaschine erzeugt werden. Die zumindest eine Formung kann zumindest teilweise durch eine (plastische) Verformung des faserbasierten Packmaterials erzeugt werden. Das Umformen beispielsweise Tiefziehen, Prägen, Pressformen, Freiformen, Drücken, Weiten und/oder Hydroformen umfassen.

Zum Umformen bzw. zum Erzeugen der zumindest einen Formung kann die zumindest eine Umformstation eine Matrize mit zumindest einer Formkavität aufweisen. Bei der Matrize handelt es sich insbesondere um eine Metallform. Die Matrize kann ein Negativ einer Form bzw. einer Außenform des (herzustellenden und/oder umgeformten) Verpackungselements bzw. der Verpackung zumindest teilweise bilden. Die zumindest eine Formkavität kann nach Art einer Öffnung, einer Ziehöffnung und/oder einer Mulde ausgebildet sein. Die zumindest eine Formkavität kann in einer Oberseite der Matrize ausgebildet sein. Die Oberseite der Matrize kann eben ausgebildet sein.

Die Matrize kann eine Mehrzahl oder eine Vielzahl von Formkavitäten aufweisen. Die einzelnen Formkavitäten können identisch ausgebildet sein. Die Formkavitäten können in Reihen und/oder Zeilen zueinander angeordnet sein. Beispielsweise können die Formkavitäten nach Art einer Matrix und/oder schachbrettartig angeordnet sein. Die Formkavitäten können, insbesondere parallel zu der Oberseite der Matrize, voneinander beabstandet sein. Der Abstand kann beispielsweise 1 mm bis 20 mm betragen.

Die Umformstation kann zumindest einen Stempel umfassen, mit dem das faserbasierte Packmaterial zur Ausbildung der zumindest einen ersten Formung, insbesondere teilweise, in die zumindest eine Formkavität ziehbar ist. Die zumindest eine erste Formung ist durch Tiefziehen und/oder durch Ziehen des Verpackungselements in die zumindest eine Formkavität insbesondere durch eine plastische Verformung des ersten Verpackungselements erzeugbar. Die zumindest eine erste Formung kann muschelförmig, schalenförmig oder topfförmig ausbildbar sein. Die zumindest eine Formkavität kann ein Negativ der Form der zumindest einen ersten Formung bilden. Der zumindest eine Stempel kann nach Art einer Patrize, eines Tiefziehstempels oder eines Prägestocks ausgebildet sein. Eine Stempelform des zumindest einen Stempels kann zumindest teilweise an eine Form der zumindest einen Formkavität angepasst sein. Der zumindest eine Stempel kann elektrisch, hydraulisch und/oder pneumatisch antreibbar bzw. verstellbar sein. Der zumindest eine Stempel ist insbesondere relativ zu der Matrix verstellbar. Der zumindest eine Stempel kann zu der zumindest einen Formkavität ausgerichtet sein. Die Umformstation kann eine Mehrzahl oder eine Vielzahl von Stempeln aufweisen. Die einzelnen Stempel können identisch ausgebildet sein. Die Stempel können in den Reihen und/oder den Zeilen angeordnet sein. Beispielsweise können die Stempel nach Art der Matrix und/oder schachbrettartig angeordnet sein. Eine Anzahl der Stempel kann einer Anzahl der Formkavitäten entsprechen.

Die Umformstation kann zumindest einen Niederhalter umfassen. Der zumindest eine Niederhalter kann zumindest teilweise aus Metall bestehen. Der zumindest eine Niederhalter kann zumindest teilweise nach Art einer Platte oder eines Rings ausgebildet sein. Der zumindest eine Niederhalter weist insbesondere zumindest eine Stempelöffnung für den zumindest einen Stempel auf, durch die der zumindest eine Stempel zumindest teilweise in die zumindest eine Formkavität der Matrize verstellbar ist. Der zumindest eine Niederhalter kann eine Niederhaltefläche aufweisen. Die Niederhaltefläche ist insbesondere eben ausgebildet. Der zumindest eine Niederhalter bzw. die Niederhaltefläche des zumindest einen Niederhalters begrenzen zumindest teilweise einen Spalt, in dem das erste Verpackungselement anordenbar ist. Der Spalt erstreckt sich insbesondere um die zumindest eine Formkavität. Der Spalt erstreckt sich insbesondere in einer ebenen Spaltebene. Die Spaltebene verläuft insbesondere parallel zu der Niederhaltefläche des zumindest einen Niederhalters. Der Spalt kann zumindest teilweise zwischen dem zumindest einen Niederhalter und der Matrize ausgebildet sein.

Der Flüssigkeitsstrahldrucker ermöglicht ein selektives, hochpräzise dosierbares und sehr schnelles Befeuchten des faserbasierten Packmaterials. Zudem benötigt der Flüssigkeitsstrahldrucker nur einen geringen Bauraum und weist eine geringe Anlagenkomplexität auf. Des Weiteren zeichnet sich der Flüssigkeitsstrahldrucker durch wesentlich geringere Anschaffungs- und Betriebskosten im Vergleich zu einem Offset-Befeuchtungswalzensystem aus. Der Flüssigkeitsstrahldrucker ermöglicht eine sonst mit herkömmlichen Befeuchtungsmethoden nicht erreichbare Flexibilität beim Befeuchten des faserbasierten Packmaterials. Insbesondere können verschiedenste Formate des faserbasierten Packmaterials und Befeuchtungsmuster ohne physischen Wechsel von Formatteilen realisiert werden. Ein neues Muster des zumindest einen Befeuchtungsbereichs muss lediglich über einen Standarddruckbefehl an den Druckertreiber übergeben werden. Das Muster des zumindest einen Befeuchtungsbereichs kann mit Standardsoftware, wie einem Zeichenprogramm, erzeugt werden.

In Schritt b) kann der Flüssigkeitsstrahldrucker das faserbasierte Packmaterial mit einer Druckgeschwindigkeit von bis zu 500 m/min. [Meter pro Minute] befeuchten. Insbesondere kann in Schritt b) der Flüssigkeitsstrahldrucker das faserbasierte Packmaterial mit einer Druckgeschwindigkeit von bis zu 300 m/min. befeuchten. Die Druckgeschwindigkeit bezieht sich insbesondere auf eine Vorschubgeschwindigkeit des faserbasierten Packmaterials durch den Flüssigkeitsstrahldrucker.

In Schritt b) kann das faserbasierte Packmaterial mit Wasser befeuchtet werden. Mit anderen Worten kann es sich bei der durch den Flüssigkeitsstrahldrucker abgegebenen Flüssigkeit um Wasser handeln.

Das Wasser kann ein Tensid umfassen. Durch das Tensid kann eine Benetzung des faserbasierten Packmaterials mit dem Wasser verbessert werden.

In Schritt b) kann das faserbasierte Packmaterial in dem zumindest einen Befeuchtungsbereich beidseitig befeuchtet werden. Dies kann insbesondere bedeuten, dass eine Oberseite und eine Unterseite des faserbasierten Packmaterials befeuchtet werden. Das beidseitige Befeuchten kann mithilfe eines einzigen Flüssigkeitsstrahldruckers, beispielsweise mittels Duplexdruck, oder mit einer Mehrzahl von Flüssigkeitsdruckern erfolgen, die insbesondere beidseitig zu dem faserbasierten Packmaterial angeordnet sein können. Das beidseitige Befeuchten kann insbesondere bei einem Lagensprung des faserbasierten Packmaterials, bei einem dicken faserbasierten Packmaterial und/oder bei einem faserbasierten Packmaterial mit einer langsamen Flüssigkeitsaufnahme bzw. mit einer schwachen Saugfähigkeit vorteilhaft sein, um insbesondere eine gleichmäßige Durchfeuchtung des faserbasierten Packmaterials zu erzielen.

In Schritt b) kann das Befeuchten in Abhängigkeit von einem Umformgrad des Umformens des faserbasierten Packmaterials in Schritt c) erfolgen. Beispielsweise kann in Schritt b) das faserbasierte Packmaterial in dem zumindest einen Befeuchtungsbereich (lokal oder vollständig) umso stärker befeuchtet werden, je stärker das faserbasierte Packmaterial in Schritt c) umgeformt werden soll. Beispielsweise kann in Schritt b) das faserbasierte Packmaterial an Stellen, in denen in Schritt c) eine hohe Umformung oder Verformung erfolgen soll, stärker befeuchtet werden als an Stellen, in denen in Schritt c) eine geringere Umformung oder Verformung erfolgen soll. Stellen mit hoher Verformung müssen weicher und somit feuchter sein, wohingegen Stellen mit geringerer Verformung steifer und somit trockener sein können.

In Schritt b) kann der zumindest eine Befeuchtungsbereich mit einer Flüssigkeitsmenge von bis zu 1,5 g [Gramm] Flüssigkeit pro 1 g faserbasiertem Packmaterial befeuchtet werden. Die vorgenannte Masse des faserbasierten Packmaterials bezieht sich insbesondere auf die Masse des (trockenen) Packmaterials in dem zumindest einen Befeuchtungsbereich bzw. auf die Masse des zu befeuchtenden (trockenen) Packmaterials. Dies kann insbesondere bedeuten, dass bis zu 1,5 g Flüssigkeit je 1 g zu befeuchtendem faserbasierten Packmaterial auf das faserbasierte Packmaterial in dem zumindest einen Befeuchtungsbereich aufgetragen wird und/oder dass das Befeuchten mit einem Massenverhältnis zwischen der Flüssigkeit und dem zu befeuchtenden faserbasierten Packmaterial von bis zu 1,5:1 erfolgt. Insbesondere kann in Schritt b) der zumindest eine Befeuchtungsbereich mit bis zu (circa) 1 g Flüssigkeit pro 1 g zu befeuchtendem faserbasierten Packmaterial befeuchtet werden. In diesem Fall beträgt das Massenverhältnis zwischen der Flüssigkeit und dem zu befeuchtenden faserbasierten Packmaterial bis zu (circa) 1:1.

In Schritt b) kann ein erster Befeuchtungsbereich mit einer ersten Flüssigkeitsmenge (in ml/cm²) und ein zweiter Befeuchtungsbereich mit einer zweiten Flüssigkeitsmenge (in ml/cm²) befeuchtet werden. Die erste Flüssigkeitsmenge und die zweite Flüssigkeitsmenge können unterschiedlich sein. Das faserbasierte Packmaterial kann eine Mehrzahl oder Vielzahl von Befeuchtungsbereichen aufweisen, die insbesondere unterschiedlich stark bzw. mit unterschiedlichen Flüssigkeitsmengen befeuchtet werden.

Das faserbasierte Packmaterial kann vor Schritt b) plasmabehandelt werden. Die Plasmabehandlung von Oberflächen ist ein Verfahren, bei dem Plasma, ein ionisiertes Gas, verwendet wird, um die Oberfläche des faserbasierten Packmaterials zu modifizieren, sodass sie flüssigkeitsanziehend (hydrophil) ist. Die Plasmabehandlung kann mit Matrix- oder Linien-Plasmaerzeugern erfolgen. Matrix-Plasmaerzeuger können ein gleichmäßiges Plasmafeld über die gesamte Fläche der zu behandelnden Oberfläche erzeugen. Im Gegensatz dazu erzeugen Linien-Plasmaquellen ein Plasma entlang einer bestimmten Linie oder einem schmalen Bereich der Oberfläche. Die Plasmabehandlung ermöglicht eine in der Stärke und geometrischem Muster modulierbare Hydrophilisierung des faserbasierten Packmaterials.

Einem weiteren Aspekt folgend wird eine Vorrichtung zum Fügen und/oder Umformen eines faserbasierten Packmaterials vorgeschlagen, die einen Flüssigkeitsstrahldrucker aufweist, wobei die Vorrichtung zur Durchführung des hier beschriebenen Verfahrens eingerichtet und vorgesehen ist.

Bei der Vorrichtung kann es sich beispielsweise um eine Siegelstation, eine Fügestation und/oder eine Umformstation insbesondere für eine Verpackungsmaschine handeln.

Einem noch weiteren Aspekt folgend wird eine Verpackungsmaschine zur Herstellung einer Verpackung vorgeschlagen, die eine hier vorgeschlagene Vorrichtung aufweist.

Die Verpackungsmaschine dient insbesondere der Herstellung einer Verpackung für ein Packgut. Die Verpackungsmaschine kann eine Mehrzahl von Bearbeitungsstationen aufweisen. Beispielsweise kann die Verpackungsmaschine eine Siegelstation, eine Fügestation und/oder eine Umformstation umfassen. Die Umformstation kann zum Beispiel als Tiefziehpresse ausgebildet sein oder eine Tiefziehpresse umfassen. Vorzugsweise kann die Verpackungsmaschine dazu eingerichtet sein, die Verpackung bei ihrer Herstellung mit dem Packgut zu befüllen.

Für weitere Einzelheiten zu der Vorrichtung und/oder der Verpackungsmaschine wird vollumfänglich auf die Beschreibung des Verfahrens verwiesen.

Die Erfindung sowie das technische Umfeld der Erfindung werden nachfolgend anhand der Figuren näher erläutert. Die Figuren zeigen bevorzugte Ausführungsbeispiele, auf welche die Erfindung nicht beschränkt ist. Es ist insbesondere darauf hinzuweisen, dass die Figuren und insbesondere die in den Figuren dargestellten Größenverhältnisse nur schematisch sind. Es zeigen beispielhaft und schematisch:
- Fig.1:: eine Verpackungsmaschine mit einer Vorrichtung;
- Fig. 2:: ein erstes Ausführungsbeispiel eines befeuchteten Packmaterials; und
- Fig. 3:: ein zweites Ausführungsbeispiel des befeuchteten Packmaterials.

Fig. 1 zeigt eine Verpackungsmaschine 6 zur Herstellung einer hier nicht gezeigten Verpackung in einer Seitenansicht. Die Verpackungsmaschine 6 weist eine Vorrichtung 5 zum Umformen eines faserbasierten Packmaterials 1 auf. Das faserbasierte Packmaterial 1 ist zunächst mit einem Flüssigkeitsstrahldrucker 2 der Vorrichtung 5 in Befeuchtungsbereichen 3, 4 befeuchtbar, die in Fig. 2 gezeigt sind. Der Flüssigkeitsstrahldrucker 2 weist einen Druckkopf 7 auf, durch den Wasser 8 tropfenförmig auf eine Oberfläche 9 des faserbasierten Packmaterials 1 auftragbar ist. Anschließend ist das befeuchtete faserbasierte Packmaterial 1 einer Umformeinrichtung 10 der Vorrichtung 5 zuführbar, durch die das faserbasierte Packmaterial 1 umformbar ist.

Fig. 2 zeigt ein erstes Ausführungsbeispiel eines befeuchteten Packmaterials 1 in einer Draufsicht. Zum Befeuchten des Packmaterials 1 wurde in einem Schritt a) ein in Fig. 1 gezeigter Flüssigkeitsstrahldrucker 2 bereitgestellt. Das befeuchtete Packmaterial 1 weist einen ersten Befeuchtungsbereich 3 und einen zweiten Befeuchtungsbereich 4 auf. Der erste Befeuchtungsbereich 3 wurde in einem Schritt b) mit dem Flüssigkeitsstrahldrucker 2 mit einer größeren Wassermenge pro Flächeneinheit befeuchtet als der zweite Befeuchtungsbereich 4. Das erste Ausführungsbeispiel des befeuchteten Packmaterials 1 kann in einem Schritt c) umgeformt werden, insbesondere durch die in Fig. 1 gezeigte Umformeinrichtung 10. Beispielsweise kann in den Befeuchtungsbereichen 3, 4 ein gewölbter Boden zur Ausbildung einer Papierschale geformt werden.

Fig. 3 zeigt ein zweites Ausführungsbeispiel des befeuchteten Packmaterials 1 in einer Draufsicht. Im Unterschied zum in Fig. 2 gezeigten ersten Ausführungsbeispiel des befeuchteten Packmaterials 1 wurde das Packmaterial 1 in Schritt b) mit dem Flüssigkeitsstrahldrucker 2 nur in einem ersten Befeuchtungsbereich 3 befeuchtet, der ringförmig ist. Das zweite Ausführungsbeispiel des befeuchteten Packmaterials 1 kann in einem Schritt c) gefügt werden, beispielsweise mit einem hier nicht gezeigten Verpackungselement. Insbesondere kann im ersten Befeuchtungsbereich 3 eine geschlossene Fügenaht ausgebildet werden, um zum Beispiel einen Schlauchbeutel herzustellen.

Durch die Erfindung können Teilbereiche des faserbasierten Packmaterials 1 selektiv und präzise befeuchtet werden.

### Bezugszeichenliste

- 1: faserbasiertes Packmaterial
- 2: Flüssigkeitsstrahldrucker
- 3: erster Befeuchtungsbereich
- 4: zweiter Befeuchtungsbereich
- 5: Vorrichtung
- 6: Verpackungsmaschine
- 7: Druckkopf
- 8: Wasser
- 9: Oberfläche
- 10: Umformeinrichtung

## Patentansprüche

1. Verfahren zum Fügen oder Umformen eines faserbasierten Packmaterials (1), aufweisend zumindest die folgenden Schritte:
a) Bereitstellen eines Flüssigkeitsstrahldruckers (2);
b) Befeuchten zumindest eines Befeuchtungsbereichs (3, 4) des faserbasierten Packmaterials (1) mithilfe des Flüssigkeitsstrahldruckers (2); und
c) Fügen oder Umformen des faserbasierten Packmaterials (1) in dem zumindest einen Befeuchtungsbereich (3, 4).

2. Verfahren nach Anspruch 1, wobei in Schritt b) der Flüssigkeitsstrahldrucker das faserbasierte Packmaterial mit einer Druckgeschwindigkeit von bis zu 500 m/min. befeuchtet.

3. Verfahren nach einem der vorhergehenden Ansprüche, wobei in Schritt b) das faserbasierte Packmaterial (1) mit Wasser (8) befeuchtet wird.

4. Verfahren nach Anspruch 3, wobei das Wasser (8) ein Tensid umfasst.

5. Verfahren nach einem der vorhergehenden Ansprüche, wobei in Schritt b) das faserbasierte Packmaterial (1) in dem zumindest einen Befeuchtungsbereich (3, 4) beidseitig befeuchtet wird.

6. Verfahren nach einem der vorhergehenden Ansprüche, wobei in Schritt b) das Befeuchten in Abhängigkeit von einem Umformgrad des Umformens des faserbasierten Packmaterials (1) in Schritt c) erfolgt.

7. Verfahren nach einem der vorhergehenden Ansprüche, wobei in Schritt b) der zumindest eine Befeuchtungsbereich (3, 4) mit einer Flüssigkeitsmenge von bis zu 1,5 g Flüssigkeit pro 1 g faserbasiertem Packmaterial (1) befeuchtet wird.

8. Verfahren nach einem der vorhergehenden Ansprüche, wobei in Schritt b) ein erster Befeuchtungsbereich (3) mit einer ersten Flüssigkeitsmenge und ein zweiter Befeuchtungsbereich (4) mit einer zweiten Flüssigkeitsmenge befeuchtet wird.

9. Verfahren nach einem der vorhergehenden Ansprüche, wobei das faserbasierte Packmaterial (1) vor Schritt b) plasmabehandelt wird.

10. Vorrichtung (5) zum Fügen oder Umformen eines faserbasierten Packmaterials (1), aufweisend einen Flüssigkeitsstrahldrucker (2), wobei die Vorrichtung (5) zur Durchführung eines Verfahrens nach einem der vorhergehenden Ansprüche eingerichtet und vorgesehen ist.

11. Verpackungsmaschine (6) zur Herstellung einer Verpackung, aufweisend eine Vorrichtung (5) nach Anspruch 10.
